# EUROPÄISCHE PATENTSCHRIFT

(11) **EP 0 266 581 B1**
(45) Veröffentlichungstag und Bekanntmachung des Hinweises auf die Patenterteilung: **07.03.1990**
(21) Anmeldenummer: 87114873.0
(22) Anmeldetag: 12.10.1987
(51) Int. Cl.: F01D 25/34

(54) **Wellendrehvorrichtung für Turbosätze und Verfahren zu ihrem Betrieb**
Turning device for turbo machines
Vireur pour turbomachines

(30) Priorität: 23.10.1986 DE 3636115
(43) Veröffentlichungstag der Anmeldung: 11.05.1988
(73) Patentinhaber: SIEMENS AKTIENGESELLSCHAFT, 80333 München (DE)
(72) Erfinder: Oeynhausen, Heinrich, Dr., D-4330 Mülheim/Ruhr (DE)

(56) Entgegenhaltungen:
- DE-A- 2 627 032
- DE-C- 2 732 036
- FR-A- 1 295 544
- FR-A- 1 341 662

## Beschreibung

Die vorliegende Erfindung betrifft eine Vorrichtung zum Drehen der Welle eines Turbosatzes gemäß dem Oberbegriff des Anspruchs 1, sowie Verfahren zum Betrieb einer solchen Wellendrehvorrichtung.

Aus der DE-PS 975 646 ist eine zwar einfache Wellendrehvorrichtung mit von Drucköl angetriebenen auf ein Kupplung aufgesetzten Schaufeln beschrieben, die jedoch als Nachteil beim Anfahren und während des Betriebes einen erheblichen ÖIverbrauch aufweist.

Aus der DE-AS 1 956 178 und der DE-PS 2 732 036 ist ferner die Verwendung von hydrostatischen Motoren, im folgenden kurz Hydromotoren bezeichnet, zum Losbrechen und Drehen von Wellen bekannt. Auch die Einbindung in die verschiedenen Versorgungs- und Regelsysteme wird beschrieben. Während aus der DE-AS 1 956 178 der prinzipielle Aufbau eines Antriebssystems mit Hydromotor bekannt ist, ist in der DE-PS 2 732 036 die mechanische Anordnung eines Hydromotors und einer Überholkupplung beschrieben, wobei diese beiden Bauteile neben einer Welle angeordnet und durch Getriebezahnräder mit dieser in Eingriff sind. Diese Anordnung erfordert einerseits viel Platz seitlich neben der Welle und außerdem eine zusätzliche Lagerung von Hydromotor und Zahnrädern.

In der FR-A 1 295 544 ist eine an der Stirnwand eines vordersten Lagers befestigte Wellendrehvorrichtung beschrieben, bei welcher ein seitlich angeordneter Elektromotor über ein Schneckengetriebe mit der Uberholkupplung verbunden ist. Aussagen über die Möglichkeiten zur Zentrierung von Welle und Überholkupplung sowie über Einzelheiten der Lagerung dieser Bauteile werden nicht gemacht. Ein exzentrisches Einkuppeln der Überholkupplung kann nicht problemlos vermieden werden.

Aus der FR-A 1 341 662 ist zwar eine Wellendrehvorrichtung mit einem hydraulischen Motor bekannt, dessen Antriebswelle mit der zu drehenden Turbinenwelle fluchtet, jedoch ist die Anordnung und die Art der Ankopplung sehr aufwendig, insbesondere in bezug auf den benötigten Platz.

Aufgabe der vorliegenden Erfindung ist die platzsparende und mit der Welle fluchtende Anordnung einer Wellendrehvorrichtung unter Berücksichtigung der dabei auftretenden Zentrierprobleme und die Einbindung dieser Vorrichtung in die ohnehin für das Anfahren notwendigen Öiversorgungssysteme. Zusätzliche Lager sollen nach Möglichkeit vermieden werden.

Zur Lösung dieser Aufgabe wird eine Anordnung gemäß dem Anspruch 1 vorgeschlagen. Als Antriebssystem dient ein Hydromotor mit einem integrierten anschließenden Getriebe, ein sogenannter Hydrogetriebemotor, wie er inzwischen handelsüblich ist. Ein solcher Hydrogetriebemotor wird unter Zwischenschaltung einer handelsüblichen Überholkupplung an der Stirnwand des vorderen Lagergehäuses befestigt, wobei die Überholkupplung die Welle des Turbosatzes über die Welle eines Nebenaggregates, z.B. über die ebenfalls im vorderen Lagergehäuse angeordnete Hauptölpumpe, mit der Welle des Hydrogetriebemotors kuppelt bzw. diese Wellen trennt. Während in der DE-PS 2 732 036 die Überholkupplung zwischen Motor und Getriebe liegt und Motor und Getriebe getrennt gelagert sind, ist gemäß der vorliegenden Erfindung der Hydrogetriebemotor mit der Uberholkupplung am vorderen Lagergehäuse aufgehängt, und zwar fluchtend mit der Turbinenwelle und dem Nebenaggregat. Eine Relativbewegung der Wellendrehvorrichtung zum Nebenaggregat kann nicht auftreten, da dieses ebenfalls fest mit dem Lagergehäuse verbunden ist. Gesonderte Lager sind wegen der Kompaktheit des Aufbaues nicht nötig.

Ein grundsätzliches Problem besteht jedoch darin, daß die Überholkupplung, was bei den verwendeten handelsüblichen Systemen der Falle ist, für ein einwandreies Funktionieren nur ein gewisses Spiel zwischen den beiden zu kuppelnden konzentrischen Kupplungsringen zuläßt. Während nämlich der äußere Ring einer handelsüblichen Überholkupplung gewöhnlich durch Wälzlager gelagert ist, ist die Welle des Nebenaggregates, welche mit dem inneren Teil einer Überholkupplung verbunden werden soll, durch hydrodynamische Lager gelagert, welche beim Anfahren und bei geringen Drehzahlen noch nicht mit den nötigen Toleranzen zentrierbar sind. Als Abhilfe ist erfindungsgemäß vorgesehen, daß dieses vorderste hydrodynamische Lager des Nebenaggregates, mit dessen Gehäuse die Wellendrehvorrichtung fest verbunden ist, eine hydrostatische Lagerung zur Zentrierung in bezug auf die Überholkupplung aufweisen soll. Dies kann durch geeignete Ausgestaltung des Lagers erreicht werden.

Besonders einfach wird das Anfahren eines Turbosatzes bei einer Ausführung gemäß dem Anspruch 2. Dabei wird der Hydrogetriebemotor mit der Ölversorgung des ohnehin notwendigen Wellenanhebesystems verbunden. Das Wellenanhebesystem läßt die Welle durch Zuführung von unter hohem Druck, beispielsweise 180 bar, in den unteren Bereich der Wellenlager aufschwimmen, wodurch erst ein Drehen der Welle möglich wird. Bei gleichzeitiger Versorgung des Hydrogetriebemotors aus der Ölversorgung des Wellenanhebesystems wird der Anfahrvorgang besonders einfach, da der Hydromotor auch gerade dann anläuft, wenn die Welle aufschwimmt. Zur Regelung des Hydrogetriebemotors kann eine verstellbare Drossel vorgesehen werden, welche zunächst beim Losbrechen der Welle den vollen Druck des Ölsystems zum Hydromotor gelangen läßt, jedoch anschließend ein zu schnelles Drehen verhindert. Ggf. kann auch ein sogenanntes Stromregelventil statt der Drossel verwendet werden, was den Vorteil hat, daß die Motordrehzahl bei allen Lastzuständen etwa konstant bleibt. Bei reiner Drosselregelung steigt bzw. fällt die Motordrehzahl bei Laständerungen. Durch eine zusätzliche Absperrarmatur kann die Wellendrehvorrichtung vom Wellenanhebesystem ggf. getrennt werden, z.B. um Einstellarbeiten durchzuführen.

Gemäß Anspruch 3 wird weiterhin vorgeschlagen, daß die Ölzuleitung des Hydrogetriebemotors mit dem Schmierölsystem des Turbosatzes in Verbindung stehen soll, vorzugsweise über eine verstellbare Drossel und ein Rückschlagventil. Im Überholfall, wenn der Hydrogetriebemotor nicht mehr gebraucht wird, kann es zur Verhinderung von Lagerschäden nötig sein, wie an sich bekannt ist, den Hydromotor langsam weiterdrehen zu lassen. Dies kann durch eine Anbindung an das Schmierölsystem, welches nur einen geringen Druck von beispielsweise 2 bar hat, erreicht werden. Durch geeignete Einstellung einer Drossel kann dabei die Leerlaufdrehzahl vorgewählt werden. Die Einbindung des Hydrogetriebemotors in das Wellenanhebe- bzw. Schmierölsystem erfordert im allgemeinen keine Zusatzaggregate, da einerseits der Ölverbrauch des Hydromotors relativ klein ist, und andererseits die Systeme in den meisten Fällen genügend groß ausgelegt sind. In Einzelfällen kann eine Änderung der Dimensionierung dieser Ölversorgungssysteme nötig sein.

Auch die zusätzliche, der Zentrierung dienende hydrostatische Lagerung des vordersten Lagers, kann im allgemeinen aus der Ölversorgung des Wellenanhebesystems gespeist werden, ohne daß es umfangreicher weiterer Änderungen bedarf. Mit dem Aufschwimmen der Welle wird dann das vorderste Lager hydrostatisch zentriert, wodurch eine einwandfreie Funktion der Überholkupplung sichergestellt wird.

Handelsübliche Hydrogetriebemotore sind bereits intern mit einem Schmiersystem versehen, welches das Lecköl des Hydromotors dem Getriebe zur Schmierung zuführt und erst dann zu einem Auslaß weiterleitet. Gemäß Anspruch 5 wird für die vorgeschlagene Anordnung zusätzlich vorgeschlagen, daß das aus dem Getriebe des Hydrogetriebemotors austretende ÖI mit einem Ölzulauf der Überholkupplung in Verbindung steht, so daß das Lecköl des Hydrogetriebemotors nicht nur das Getriebe, sondern auch anschließend die Überholkupplung schmiert. Auch die bisher beschriebenen Ausgestaltungen zeigen, daß die erfindungsgemäße Wellendrehvorrichtung keine zusätzlichen Aggregate und nur in sehr geringem Umfang zusätzliche Leitungen und Steuereinrichtungen benötigt.

Die Ansprüche 6 und 7 beschreiben den genauen Aufbau der Überholkupplung, welche anhand der Zeichnung noch näher erläutert wird. Hinzuweisen ist darauf, daß die Überholkupplung im Überholfall vollständig trennt, so daß dann kein mechanischer Verschleiß auftritt.

Die Ansprüche 8 und 9 betreffen Verfahren zum Betrieb der bisher beschriebenen Vorrichtung mit ihren verschiedenen Ausgestaltungen. Die Einfachheit der dabei auszulösenden Vorgänge ermöglicht problemlos eine Automatisierung des Anfahrvorganges, da die Funktion des Hydrogetriebemotors von den übrigen ohnehin schon benötigten Systemen vollständig abhängt und keine gesonderten regelungstechnischen Maßnahmen erfordert.

Ein Ausführungsbeispiel der Erfindung ist in der Zeichnung dargestellt, und zwar zeigen
Fig. 1 einen Längsaxialschnitt durch das vorderste Lager der Welle eines Turbosatzes und eine daran befestigte Überholkupplung mit Hydrogetriebemotor und
Fig. 2 die Einbindung der erfindungsgemäßen Wellendrehvorrichtung in die vorhandenen Ölversorgungssysteme eines Turbosatzes.

In Fig. 1 ist die Anbindung einer Wellendrehvorrichtung an das vorderste Ende einer Welle 1 eines Turbosatzes in einem Längsaxialschnitt dargestellt. Im vorliegenden Falle ist das vorderste Aggregat auf dem Wellenstrang des Turbosatzes die Hauptölpumpe 2, deren Umrisse angedeutet sind. Dementsprechend ist das vorderste Lager 3 der Welle 1 ein Lager der Hauptölpumpe 2, was jedoch für das Prinzip der Erfindung nicht von entscheidender Bedeutung ist. Dieses vorderste Lager 3 der Welle 1 ist, wie auch die übrigen Lager, mit einem Öleinlaß 5 versehen, so daß durch Einspeisung von Öl in den Lagerteil 3a eine hydrodynamische Schmierung der Welle möglich ist. Zusätzlich ist dieses Lager, im Gegensatz zu den übrigen im Wellenstrang, mit einem zusätzlichen Lagerteil 3b und einer Oleinspeisung 4 versehen, welche der hydrostatischen Zentrierung dienen. Auf dem aus dem Lager 3 herausragenden äußersten Ende der Welle 1 ist der Innenring 6 der Überholkupplung befestigt, vorzugsweise mit einer Mutter 9 festgeschraubt. Der Außenring 7 der Überholkupplung kann über Klemmkörper 8 mit dem Innenring verbunden werden, wobei die Klemmkörper mit dem Innenring 6 umlaufen und im Überholfall bei höheren Drehzahlen des Innenringes 6 einschwenken, so daß kein Verschleiß am Außenring 7 ist mit der Welle 14, vorzugsweise einer Profilwelle, über einen entsprechenden Profilwellenflansch 13 und einen Haltering 10 verbunden, im dargestellten Falle verschraubt. Haltering 10 und Profilwellenflansch 13 sind durch Kugellager 11 in einem Gehäuse 12 gelagert. Das Gehäuse 12 selbst ist über das Lagergehäuse mit dem Gehäuse des vordersten Lagers bei der Welle 1 verbunden und so aufgesetzt bzw. angeschraubt, daß Relativbewegungen zwischen beiden nicht möglich sind. An das Gehäuse 12 der Überholkupplung ist der Hydromotor 16 mit seinem integrierten Getriebe 15 ebenfalls fest angeschraubt, so daß beide ohne zusätzliche Halterung vom Gehäuse 12 der Überholkupplung getragen werden. Die Ölversorgung des Hydromotors 16 erfolgt über eine Ölzuleitung 17, die Entsorgung über eine Ölablaufleitung 18. Das Lecköl des Hydrogetriebemotors versorgt zunächst intern das integrierte Getriebe 15 und gelangt von dort über einen Leckölauslaß 19 und eine Ölleitung 20 zur Überholkupplung, die im Innern einen Ölzulauf 21 zum Profilwellenflansch aufweist. Der Profilwellenflansch 13 wiederum besitzt einen Ölsammelkragen 22, in welchem das zulaufende Öl unter Einwirkung der Schwerkraft gesammelt und durch Ölablaufbohrungen 23 den Klemmkörpern 8 und den Kugellagern 11 zugeleitet wird, bis es zu einem nicht dargestellten Ablauf gelangt. Handelsübliche Überholkupplungen, welche im vorliegenden Fall eingesetzt werden können, sind relativ empfindlich gegen Exzentrizitäten von Innenring 6 und Außenring 7. Eine bei Versuchen verwendete Kupplung schaltete einwandfrei bis zu Exzentrizitäten zwischen Außen- und Innenring von 0,25 mm (Rundlaufabweichung 0,5 mm). Da auch Fertigungstoleranzen der Teile 3, 2, 12, 11 und 10 zu berücksichtigen sind, so muß die tatsächliche Exzentrizität jedoch stets kleiner sein als etwa die Hälfte des Lagerspiels zwischen 1 und 3. Damit wird andererseits auch Lagerschäden durch exzentrischen Kupplungseingriff vorgebeugt. Das max. Lagerspiel wird durch den steigenden Ölverbrauch auf 0,4 mm begrenzt.

Die Forderung nach Begrenzung der Exzentrizität auf die Hälfte des Lagerspiels kann nicht ohne Zusatzmaßnahmen eingehalten werden. Ein zusätzlich in das vorderste Lager 3 integriertes hydrostatisches, selbstzentrierendes Lager 3b kann jedoch das Wellenende mit dem Innenring 6 der Überholkupplung so gut zentrieren, daß bei normalem Lagerverschleiß keine oberhalb der Toleranzgrenze liegenden Exzentrizitäten auftreten. Da ansonsten die gesamte Wellendrehvorrichtung alle Bewegungen des vorderen Lagergehäuses vollständig mitmacht, müssen weitere Faktoren nicht berücksichtigt werden.

Fig. 2 zeigt die erfindungsgemäße Einbindung der Wellendrehvorrichtung in die vorhandenen Olsysteme. Die Ölversorgung 30 des Wellenanhebesystemes, die beispielsweise einen Druck von etwa 180 bar aufweist, speist einerseits die Zuleitungen 31, 32 zu den einzelnen Lagern der Welle 1 und andererseits die Ölzuleitung 33, 17 zum Hydromotor 16. Durch regelbare Drosselventile 34, 37 läßt sich die Aufteilung der Ölmengen auf Pumpenlager und Hydromotor einstellen, wobei beim Anfahren zunächst der volle Druck zum Hydromotor gelangt. Ein Druckmeßgerät 35 und eine Absperrarmatur 36 zum Absperren des Hydromotors können vorgesehen werden. Ferner kann die Ölzuleitung 17 des Hydromotors über ein Rückschlagventil 40 und eine regelbare Drossel 39 zusätzlich mit dem Schmierölkreislauf 38 des Turbosatzes verbunden sein, der beispielsweise einen Druck von etwa 2 bar aufweist. Nach Abschalten der Ölzufuhr 30 des Wellenanhebesystems öffnet dann das Rückschlagventil 40 und versorgt den Hydromotor 16 mit 01 unter geringem Druck, wodurch ein langsames Weiterdrehen zur Vermeidung von Lagerschäden bewirkt wird.

Die vorliegende Erfindung zeichnet sich durch einen besonders einfachen, platzsparenden Aufbau aus und benötigt keine zusätzlichen Steuer- und Regelorgane beim Anfahrbetrieb. Hydrogetriebemotor und Uberholkupplung können handelsübliche Bauteile sein, wobei für unterschiedliche Drehmomente unterschiedlich starke, aber ansonsten gleichartig aufgebaute Hydromotoren mit entsprechenden Überholkupplungen eingesetzt werden können. Ein Auswechseln des Hydromotors ist bei laufender Welle relativ leicht möglich, eine Nachrüstung mit dem System bei vorhandenen Turbosätzen mit nur geringem Aufwand verbunden.

Hingewiesen sei auch darauf, daß bei der erfindungsgemäßen Drehvorrichtung während des Turnbetriebes eine Abschaltung der Vollast-Hilfsölpumpen nach Abkühlung der Turbine möglich ist, da dann alle Lager und der Hydromotor vom Wellenanhebesystem versorgt werden können.

## Patentansprüche

1. Vorrichtung zum Drehen der Welle (1) eines Turbosatzes mittels eines Hydrogetriebemotors (15, 16) unter Zwischenschaltung einer Überholkupplung (6, 7, 8, 9, 10, 11, 12), wobei die Welle (1) in mehreren hydrodynamischen Lagern gelagert ist, welche vorzugsweise auch Öleinlässse eines Wellenanhebesystems aufweisen, dadurch gekennzeichnet, daß Hydrogetriebemotor (15, 16) und Überholkupplung (6, 7, 8, 9, 10, 11, 12) mit der Welle (1) fluchtend an der Stirnwand des vordersten Lagers (3) der Welle (1) befestigt sind, daß weiter die Überholkupplung (6, 7, 8, 9, 10, 11, 12) durch Wälzlager (11) gelagert ist und das vorderste Lager (3) der Welle (1) eine zusätzliche hydrostatische Lagerung (3b, 4) zur Zentrierung in bezug auf die Überholkupplung (6, 7, 8, 9, 10, 11, 12) aufweist.

2. Vorrichtung nach Anspruch 1, dadurch gekennzeichnet, daß die Ölzuleitung (17) des Hydrogetriebemotors (15, 16) mit der Ölversorgung (30) des Wellenanhebesystems in Verbindung (33) steht, vorzugsweise über eine verstellbare Drossel (37) und eine Absperrarmatur (36).

3. Vorrichtung nach Anspruch 1 oder 2, dadurch gekennzeichnet, daß die Ölzuleitung (17) des Hydrogetriebemotors (15,16) mit dem Schmierölsystem (38) in Verbindung steht, vorzugsweise über eine verstellbare Drossel (39) und ein Rückschlagventil (40).

4. Vorrichtung nach Anspruch 1, 2 oder 3, dadurch gekennzeichnet, daß die zusätzliche hydrostatische Lagerung (3b, 4) direkt mit der Ölversorgung (30) des Wellenanhebesystems in Verbindung steht.

5. Vorrichtung nach einem der vorhergehenden Ansprüche, dadurch gekennzeichnet, daß der Leckölauslaß (19) des Hydrogetriebemotors (15, 16) mit einem Ölzulauf (21) der Überholkupplung (6, 7, 8, 9, 10, 11, 12) in Verbindung steht.

6. Vorrichtung nach einem der vorhergehenden Ansprüche, dadurch gekennzeichnet, daß die Überholkupplung (6,7,8,9,10,11,12) einen auf der Welle (1) des Turbosatzes befestigten Innenring (6) und einen außen in einem Gehäuse (12) kugelgelagerten (11) Außenring (7) aufweist, der über einen Profilwellenflansch (13) mit der Profilwelle (14) des Hydrogetriemotors (15, 16) verbunden ist, wobei Klemmkörper (8) den Außenring (7) mit dem Innenring (6) bis zum Überholfall lösbar verbinden.

7. Vorrichtung nach Anspruch 6, dadurch gekennzeichnet, daß der Profilwellenflansch (13) einen Ölsammelkragen (22) aufweist zum Auffangen von Öl aus dem Ölzulauf (21), wobei Bohrungen (23) als Abfluß für das Öl in Richtung Klemmkörpem (8) und Kugellager (11) vorhanden sind.

8. Verfahren zum Drehen einer in mehreren hydrodynamischen Lagern gelagerten Welle (1) eines Turbosatzes mittels eines Hydrogetriebe-Motors (15, 16) unter Zwischenschaltung einer Überholkupplung (6, 7, 8, 9, 10, 11, 12), welche mit der Welle (1) fluchtend an der Stirnwand des vordersten Lagers (3) der Welle (1) befestigt sind, wobei die Überholkupplung (6, 7, 8, 9, 10, 11, 12) durch Wälzlager (11) gelagert ist und das vorderste Lager (3) der Welle (1) eine zusätzliche hydrostatische Lagerung (3b, 4) zur Zentrierung in bezug auf die Überholkupplung (6, 7, 8, 9, 10, 11, 12) aufweist, wobei weiter ein Wellenanhebesystem mit einer Ölversorgung (30) vorhanden ist, welches mit der Ölzuleitung (17) des Hydrogetriebemotors (15, 16) in Verbindung (33) steht, dadurch gekennzeichnet, daß der Hydrogetriebemotor (15, 16) gleichzeitig mit dem Wellenanhebesystem aus dessen Ölversorgung (30), vorzugsweise über eine verstellbare Drossel (37), gespeist wird und daß das der Überholkupplung (6, 7, 8, 9, 10, 11, 12) benachbarte Lager (3) der Welle (1) durch zusätzliche Öleinspeisung zur hydrostatischen Lagerung, vorzugsweise aus der Ölversorgung (30) des Wellenanhebesystems, in bezug auf die Überholkupplung zentriert wird.

9. Verfahren nach Anspruch 8, dadurch gekennzeichnet, daß zur Vermeidung von Lagerschäden der Hydrogetriebemotor (15, 16) im Überholfall nicht ganz abgeschaltet, sondern durch Anschließen an das Schmierölsystem (38) mit niedrigem Druck langsam weitergedreht wird.

## Claims

1. Installation for turning the shaft (1) of a turbo set by means of a hydraulic geared motor (15, 16) with interconnection of an overrunning clutch (6, 7, 8,9,10,11,12), the shaft (1) being mounted in several hydrodynamic bearings, which preferably also have oil inlets of a shaft-lifting system, characterised in that hydraulic geared motor (15, 16) and overrunning clutch (6, 7, 8, 9, 10, 11, 12) are secured, in alignment with the shaft (1), to the front wall of the foremost bearing (3) of the shaft (1), in that, furthermore, the overrunning clutch (6, 7, 8, 9, 10, 11, 12) is mounted by means of rolling bearings (11) and the foremost bearing (3) of the shaft (1) has an additional hydrostatic mounting (3b, 4) for the purpose of centering with respect to the overrunning clutch (6, 7, 8, 9, 10, 11,12).

2. Installation according to claim 1, characterised in that the oil supply line (17) of the hydraulic geared motor (15, 16) communicates (33) with the oil supply (30) of the shaft-lifting system, preferably by way of an adjustable throttle (37) and a shut-off valve (36).

3. Installation according to claim 1 or 2, characterised in that the oil supply line (17) of the hydraulic geared motor (15,16) communicates with the lubricating oil system (38), preferably by way of an adjustable throttle (39) and a non-return valve (40).

4. Installation according to claim 1, 2 or 3, characterised in that the additional hydrostatic mounting (3b, 4) communicates directly with the oil supply (30) of the shaft-lifting system.

5. Installation according to one of the preceding claims, characterised in that the leakage oil outlet (19) of the hydraulic geared motor (15, 16) communicates with an oil inlet (21) of the overrunning clutch (6,7,8,9,10,11,12).

6. Installation according to one of the preceding claims, characterised in that the overrunning clutch (6, 7, 8, 9, 10, 11, 12) has an inner ring (6) secured to the shaft (1) of the turbo set and an outer ring (7) which is mounted by means of ball bearings (11) on the outside in a housing (12) and which is connected by way of a profiled shaft flange (13) with the profiled shaft (14) of the hydraulic geared motor (15, 16), clamping bodies (8) connecting the outer ring (7) with the inner ring (6) in a detachable manner, until the case of overrunning.

7. Installation according to claim 6, characterised in that the profiled shaft flange (13) has an oil collecting collar (22) for catching oil from the oil inlet (21), bore holes (23) being present as a drain for the oil in the direction of clamping bodies (8) and ball bearings (11).

8. Method for turning a shaft (1) of a turbo set, said shaft being mounted in several hydrodynamic bearings, by means of a hydraulic geared motor (15, 16) with interconnection of an overrunning clutch (6, 7, 8, 9, 10, 11, 12), said motor and clutch being secured, in alignment with the shaft (1), to the front wall of the foremost bearing (3) of the shaft (1), the overrunning clutch (6, 7, 8, 9, 10, 11, 12) being mounted by means of rolling bearings (11) and the foremost bearing (3) of the shaft (1) having an additional hydrostatic mounting (3b, 4) for the purpose of centering with respect to the overrunning clutch (6, 7, 8, 9, 10, 11, 12), there being provided, furthermore, a shaft-lifting system with an oil supply (30) which communicates (33) with the oil supply line (17) of the hydraulic geared motor (15, 16) characterised in that the hydraulic geared motor (15, 16) is fed simultaneously with the shaft-lifting system from the latter's oil supply (30), preferably by way of an adjustable throttle (37), and in that the bearing (3), adjacent to the overrunning clutch (6, 7, 8, 9, 10, 11, 12), of the shaft (1) is centered with respect to the overrunning clutch by means of additional oil feed to the hydrostatic mounting, preferably from the oil supply (30) of the shaft-lifting system.

9. Method according to claim 8, characterised in that for the purpose of avoiding bearing damage the hydraulic geared motor (15, 16) is not switched off completely in the overrunning case, but through connection to the lubricating oil system (38) with low pressure is turned further slowly.

## Revendications

1. Dispositif-vireur pour l'arbre (1) d'une turbomachine au moyen d'un motoréducteur hydrostatique (15, 16) avec interposition d'une roue libre (6, 7, 8, 9, 10, 11, 12), l'arbre étant monté dans plusieurs paliers hydrodynamiques qui présentent de préférence également des admissions d'huile d'un système de soulèvement d'arbre, caractérisé en ce que le motoréducteur hydrostatique (15, 16) et la roue d'arbre (6, 7, 8, 9, 10, 11, 12) sont fixés, en alignement avec l'arbre (1), sur la face frontale du palier (3) situé le plus en avant de l'arbre (1), que la roue libre (6, 7, 8, 9, 10, 11, 12) est montée, en outre, sur des roulements (11) et le palier (3) le plus en avant de l'arbre (1) présente un dispositif de palier hydrostatique supplémentaire (3b, 4) pour le centrage par rapport à la roue libre (6, 7, 8, 9, 10, 11, 12).

2. Dispositif selon la revendication 1, caractérisé en ce que la conduite d'arrivée d'huile (17) du motoréducteur hydrostatique (15, 16) est en liaison (33) avec l'alimentation en huile (30) du système de soulèvement d'arbre, de préférence par l'intermédiaire d'un étranglement réglable (37) et d'un robine d'arrêt (36).

3. Dispositif selon la revendication 1 ou 2, caractérisé en ce que la conduite d'arrivée d'huile (17) du motoréducteur hydrostatique (15, 16) est en liaison avec le système d'huile de graissage (38), de préférence par l'intermédiaire d'un étrangleur réglable (39) et d'une soupape antiretour (40).

4. Dispositif selon la revendication 1, 2 ou 3, caractérisé en ce que le dispositif de palier hydrostatique supplémentaire (3b, 4) est en liaison directe avec l'alimentation en huile (30) du système de soulèvement d'arbre.

5. Dispositif selon une des revendications précédentes, caractérisé en ce que la sortie d'huile de fuite (19) du motoréducteur hydrostatique (15, 16) est en liaison avec une arrivée d'huile (21) de la roue libre (6, 7, 8, 9, 10, 11, 12).

6. Dispositif selon une des revendications précédentes, caractérisé en ce que la roue libre (6, 7, 8, 9, 10, 11, 12) présente une bague intérieure (6) fixée sur l'arbre (1) de la turbomachine et une bague extérieure (7) montée extérieurement sur des billes (11) dans un carter (12) et qui est reliée par une bride d'arbre cannelée (13) à l'arbre cannelé (14) du motoréducteur hydrostatique (15, 16), des pièces de serrage (8) reliant la bague extérieure (7) de façon détachable à la bague intérieure (6) jusqu'au dépassement de la vitesse de la roue libre.

7. Dispositif selon la revendication 6, caractérisé en ce que la bride d'arbre profilée (13) présente un collet collecteur d'huile (22) pour recueillir de l'huile provenant de l'arrivée d'huile (21), des perçages (23) étant prévus pour l'écoulement de l'huile en direction des pièces de serrage (8) et du roulement à billes (11).

8. Procédé de virage d'un arbre (1) d'une turbomachine monté dans plusieurs paliers hydrodynamiques, au moyen d'un motoréducteur hydrostatique (15, 16), avec interposition d'une roue libre (6, 7, 8, 9, 10, 11, 12), lesquels sont fixés, en alignement avec l'arbre (1), sur la face frontale du palier (3) situé le plus à l'avant de l'arbre (1), la roue libre (6, 7, 8, 9, 10, 11, 12) étant montée sur des roulements (11) et le palier (3) au bout de l'arbre (1) présentant un dispositif de palier hydrostatique supplémentaire (3b, 4) pour le centrage par centrage par rapport à la roue libre (6, 7, 8, 9, 10, 11, 12), avec prévision, en plus, d'un système de soulèvement d'arbre avec une alimentation en huile (30) qui est en liaison (33) avec la conduite d'arrivée d'huile (17) du motoréducteur hydrostatique (15, 16), caractérisé en ce que le motoréducteur hydrostatique (15, 16) est alimenté en même temps que le système de soulèvement d'arbre à partir de l'alimentation en huile (30) de ce système, de préférence à travers un étranglement réglable (37), et que le palier (3) d'arbre (1) voisin de la roue libre (6, 7, 8, 9, 10, 11, 12) est centré, par rapport à la roue libre, par une injection d'huile supplémentaire pour le montage rotatif par voie hydrostatique, de préférence à partir de l'alimentation en huile (30) du système de soulèvement d'arbre.

9. Procédé selon la revendication 8, caractérisé en ce que, pour éviter l'endommagement des paliers, le motoréducteur hydrostatique (15, 16) n'est pas arrêté complètement en cas de dépassement de la vitesse de la roue libre, mais continue à être tourné lentement, sous basse pression, par le raccordement au système d'huile de graissage (38).
